# EUROPÄISCHE PATENTSCHRIFT

(11) **EP 0 504 450 B1**
(45) Veröffentlichungstag und Bekanntmachung des Hinweises auf die Patenterteilung: **19.05.1993**
(21) Anmeldenummer: 91104302.4
(22) Anmeldetag: 20.03.1991
(51) Int. Cl.: F15B 15/08, F01B 19/04

(54) **Kolbenstangenloser Druckmittelzylinder**
Pressure fluid cylinder without piston rod
Vérin de fluide hydraulique sans tige

(43) Veröffentlichungstag der Anmeldung: 23.09.1992
(73) Patentinhaber: WAGGONBAU AMMENDORF GMBH, 06132 Halle (DE)
(72) Erfinder: Albrecht, Uwe, O-4050 Halle (DE); Diebel, Falko, O-4020 Halle (DE)

(56) Entgegenhaltungen:
- EP-A- 0 018 908
- DE-A- 3 302 444
- JP-A-01 108 404
- JP-A-62 041 407

## Beschreibung

Die Erfindung betrifft einen kolbenstangenlosen Druckmittelzylinder, bei welchem in einem endseitig sowie über den Umfang geschlossenen Hohlprofil aus elastischem Material ein Antriebskolben mit zwei dem Hohlprofil entsprechenden Stirnflächen und einem im Querschnitt von deren Profil abweichenden Mittelteil durch den Druck eines Druckmittels in axialer Richtung verschiebbar geführt ist, wobei der Antriebskolben über die durch sein Mittelteil verursachte örtliche Verformung des Hohlprofils ständig mit einem auf dem Hohlprofil angeordneten, ebenfalls in axialer Richtung längsverschieblichen Mitnehmerschlitten formschlüssig in Wirkverbindung steht.

Kolbenstangenlose Druckmittelzylinder sind in allen Bereichen der Technik einsetzbar und weisen gegenüber herkömmlichen Arbeitszylindern den Vorteil auf, daß sie nur eine geringe Einbaulänge erfordern und daß die mit einer aus dem Zylinder austretenden Kolbenstange verbundenen Nachteile, wie Ausknicken der Kolbenstange od. dgl. vermieden werden.
Unter der Vielzahl bereits bekannter Lösungen für kolbenstangenlose Druckmittelzylinder ist der Fachwelt der allgemein als geschlitzter Zylinder beziehungsweise Bandzylinder bezeichnete Druckmittelzylinder als verbreitetste Lösung bekannt. Solche Zylinder weisen jedoch trotz verschiedenartigster Ausführungsformen immer wieder Druckmittel-Leckagen aufgrund nicht ausreichender Abdichtung der längsgeschlitzten Zylinderwand durch Dichtbänder od. dgl. auf, welche sich bei häufigem Gebrauch durch Verschleiß der Dichtmittel noch verstärken.
Durch die JP-A- 62 041 407 wurde deshalb ein kolbenstangenloser Druckmittelzylinder vorgeschlagen, mit welchem der Austritt von Hydraulikflüssigkeit vermieden beziehungsweise verringert wird. Dies wird dadurch erreicht, daß ein an seinem Mittelteil konkav ausgebildeter Kolben in ein Gummirohr eingesetzt wird und ein ringförmiger Mitnehmer mit entsprechender konvexer Ausbildung an seinen Innenflächen um das Mittelteil des Kolbens derart gespannt wird, daß das Gummirohr zwischen dem Mitnehmer und dem Kolben durchgleiten kann.

Zur Stützung des Gummirohres bei Druckbeaufschlagung wird dieses zusammen mit dem Mitnehmer und der Kolben in ein bekanntes geschlitztes Zylinderrohr eingesetzt, welches endseitig verschlossen ist.
Dieser Zylinder hat jedoch den Nachteil, daß er für die in der Hydraulik üblichen Drücke von ca. 60 bar nicht geeignet ist, da das Gummirohr auf der druckbeaufschlagten Seite des Zylinders an der Stelle, wo der Schlitz im Zylinderrohr angeordnet ist von diesem nicht gestützt wird, so daß es bei hohen Drücken zur Beschädigung oder Zerstörung des Gummirohres kommt. Darüber hinaus unterliegt das Gummirohr durch die Zwangsverformung zwischen dem Mitnehmer und dem Kolben einer extrem hohen Materialbeanspruchung, welche bei Dauerbelastung des Zylinders ebenfalls zur Beschädigung oder Zerstörung des Gummirohres führt.
Durch die JP-A-01 108 404 ist desweiteren ein kolbenstangenloser Druckmittelzylinder aus einer endseitig sowie über den Umfang geschlossenem, flexiblen Rohr bekannt, in welches ebenfalls ein Kolben mit einem verengten Mittelstück eingesetzt wird. Ein beweglicher ringförmiger Mitnehmer mit einem ebenfalls verengten Mittelstück an dessen Innenfläche, welches zum verengten Mitelteil des Kolbens paßt, ist um die Außenfläche des Kolbens herum angefügt, wobei das flexible Zylinderrohr zwischen dem Kolben und der Mitnehmer angeordnet ist. Zur Reduzierung von Friktionskräften zwischen dem Zylinderrohr dem Kolben und dem Mitnehmer während der Hubbewegungen sind zusätzlich sowohl am Kolben als auch am Mitnehmer an deren Umfangsflächen sich jeweils gegenüberliegend mehrere Kugelkanäle angeordnet, welche jeweils einerseits entlang der Konkaven beziehungsweise konvexen Oberfläche des Kolbens und des Mitnehmers an deren verengten Mittelteilen verlaufen und andererseits parallel zur Längsmittelachse des Zylinders verlaufen sowie jeweils kreislaufartig miteinander verbunden sind. In den Kugelkanälen sind eine Reihe loser Kugeln angeordnet, welche die Oberflächen des Kolbens beziehungsweise des Mitnehmers geringfügig überragen und während der Hubbewegung in den Kugelkanälen urlaufend abrollen.
Durch das über seinen Umfang geschlossene, flexible Zylinderrohr sind bei derartigen Druckmittelzylindern zwar Druckmittel-Leckagen weitestgehend ausgeschlossen, sie weisen jedoch ebenfalls den Nachteil auf, daß das flexible Zylinderrohr durch die linienförmigen Einschnürungen an den verengten Mittelteilen des Kolbens und des Mitnehmers extremen Materialbelastungen bei den Hubbewegungen unterliegt, welche die Funktionsfähigkeit des Drucknittelzylinders bei Dauerbelastung beeinträchtigen können.

Aufgabe der Erfindung ist es deshalb, einen kolbenstangenlosen Druckmittelzylinder der eingangs genannten Art zu schaffen, welcher bei einfachem Aufbau und geringem Herstellungsaufwand extreme Materialbelastungen des Hohlprofils bzw Zylinderrohres bei den Hubbewegungen ausschließt und auch in höheren Duckbereichen einsetzbar ist und sich durch eine hohe Lebensdauer auszeichnet.

Die Aufgabe wird bei einem gattungsgemäßen Druckmittelzylinder nach dem Oberbegriff des Anspruchs 1 durch die im kennzeichnenden Teil des Anspruchs 1 genannten Merkmale gelöst.
Zweckmäßige Ausgestaltungen des Gegenstandes der Erfindung sind in den Unteransprüchen angegeben.
Der Vorteil des erfindungsgemäßen kolbenstangenlosen Druckmittelzylinders gegenüber den Stand der Technik ist, daß dessen flexibles Zylinderrohr aufgrund des dem Innendurchmesser des Zylinderrohres angepaßten Umfangsmaßes des Kolbenmittelteiles keinen extremen Materialbeanspruchungen mehr zur Herstellung des Formschlusses zum Mitnehmerschlitten unterliegt. Dadurch und durch die aus der Druckbeaufschlagung des Kolbenmittelteilbereiches resultierende Zylinderrohraussteifung sind Funktionsstörungen des erfindungsgemäßen Druckmittelzylinders weitestgehend ausgeschlossen und eine hohe Lebensdauer gewährleistet. Darüber hinaus zeichnet es sich durch einen einfachen Aufbau und geringen Fertigungsaufwand aus.

Ein Ausführungsbeispiel der Erfindung ist in den dazugehörigen Zeichnungen schematisch dargestellt und wird nachfolgend beschrieben. Die Zeichnungen zeigen dabei in
- Fig. 1 -: den Druckmittelzylinder gemäß der Erfindung, an einem Ende gebrochen, im axialen Schnitt,
- Fig. 2 -: den Schnitt A-A nach Fig. 1,
- Fig. 3 -: den Schnitt B-B nach Fig. 1 im vergrößerten Maßstab.

Der in den Fig. 1 bis 3 dargestellte kolbenstangenlose Druckmittelzylinder besteht in bekannter Weise aus einen endseitig sowie über den Umfang geschlossenen Hohlprofil 1 aus elastischer Material, in welchen ein Antriebskolben 9 mit zwei der Hohlprofil 1 entsprechenden Stirnflächen 12; 13 und einen dazwischen in Querschnitt von deren Profil abweichenden Mittelteil 18 durch den Druck eines Druckmittels in axialer Richtung verschiebbar geführt wird, wobei der Antriebskolben 9 über die durch sein Mittelteil 18 verursachte örtliche Verformung 2 des Hohlprofils 1 ständig mit einer auf dem Hohlprofil 1 angeordneten, ebenfalls in axialer Richtung längsverschieblichen Mitnehmerschlitten 23 formschlüssig in Wirkverbindung steht.
Erfindungsgemäß weist dabei der Querschnitt des Mittelteils 18 des Antriebskolbens 9, wie in Fig. 3 deutlich ersichtlich, die Form einer Ellipse auf, deren Unfangsmaß genau den Maß des Innenumfangs des Hohlprofils 1 entspricht. Es sind jedoch auch andere, nicht weiter dargestellte Querschnittsformen für das Mittelteil 18 des Antriebskolbens 9, beispielsweise bogendreieck-, bogenviereck-, exzenterkreis- oder eiförmige Querschnitte, denkbar, deren Umfangsmaß immer jeweils dem Innenumfangsmaß des Hohlprofils 1 entspricht. Dadurch erfolgt lediglich eine elastische örtliche Umformung des Hohlprofilmaterials innerhalb seiner normalen Verformungsgrenzen ohne Materialstreckungen oder -stauchungen.
Als besonders vorteilhaft hat es sich erwiesen, das geschlossene Hohlprofil 1 des Druckmittelzylinders, wie in den Fig. 1 und 2 abgebildet, als Zylinderrohr auszubilden und den Antriebskolben 9 aus zwei zylindrischen Kolbenenden 10; 11 mit kreisrunden Stirnflächen zu bilden, welche über axiale Kolbenzapfen 16; 17 gleicher Länge mit dem Mittelteil 18 des Antriebskolbens 9 verbunden sind. Anstelle eines Zylinderrohres als geschlossenes Hohlprofil 1 könnten naturgemäß in nicht weiter dargestellten Ausführungsformen auch quadratische, rechteckige, dreieckige oder elliptische Profile zur Anwendung kommen, wie es auch denkbar wäre, statt eines dreiteiligen Antriebskolbens 9 einen einteiligen Antriebskolben oder auch solche Varianten des Antriebskolbens, bei denen das im Querschnitt abweichende Teil am Anfang oder am Ende des Antriebskolbens angeordnet ist, vorzusehen. In weiterer Ausgestaltung der Erfindung sind beide Enden des Zylinderrohres, wie in Fig. 1 zumindest einseitig dargestellt, stirnseitig durch jeweils mit einer Druckmittelanschluß 4 versehene Flansche 3 leckagefrei verschlossen, welche in an sich bekannter Weise mittels an ihrem Umfang in gleichmäßigen Abständen befestigten, parallel zum Zylinder verlaufenden Zugankern 5; 6; 7; 8 gegeneinander verspannt sind. Im vorliegenden Fall hat sich dabei die Verwendung von vier jeweils um 90° des Vollkreises von 360° versetzten Zugankern 5; 6; 7; 8 als vorteilhaft erwiesen, von denen zumindest zwei, um 180° des Vollkreises von 360° zueinander versetzt angeordnete Zuganker 5 und 7, wie in Fig. 3 zu sehen ist, zugleich als Führungssäulen und als Verdrehsicherung des Mitnehmerschlittens 23 ausgebildet sind. Gegebenenfalls ist jedoch auch die Verwendung von zwei, drei oder mehr als vier Zugankern möglich, von denen eine beliebige Anzahl zugleich als Führungssäulen ausgebildet sein kann. Neben der leckagefreien Verschluß des Zylinderrohres dient das System Flansch-Zuganker dabei zugleich der Stabilisierung des gesamten Druckmittelzylinders.
Wie insbesondere aus Fig. 3 ersichtlich ist, weist das Mittelteil 18 des Antriebskolbens 9 in den Bereichen der größten positiven Abweichung von kreisrunden Querschnitt der Kolbenenden 10; 11 zusätzlich reibungsreduzierende Lagerelemente 21; 22 auf, welche gewährleisten, daß an den Stellen der Kraftübertragung vorrangig Rollreibung auftritt und Gleitreibung zwischen den Antriebskolben 9 und dem Zylinderrohr ausgeschlossen wird. In bevorzugter Ausführung sind diese Lagerelemente 21; 22 als Kugellager mit evolventenförmiger Urfangsfläche ausgebildet, welche innerhalb von axialen Längsschlitzen 19; 20 im Mittelteil 18 des Antriebskolbens 9 gelagert sind un deren Umfangsflächen die Umfangsfläche des Mitelteiles 18 des Antriebskolbens 9 geringfügig überragt. Die Lagerelemente 21; 22 können jedoch in einer alternativen Ausfürungsform auch als Rollen oder kugeln mit entsprechenden Lagerungen am Mittelteil 18 des Antriebskolbens 9 ausgebildet sein. Ein weiteres Merkmal der Erfindung ist, daß der bevorzugt einen rechteckigen Hohlquerschnitt aufweisende Mitnehmerschlitten 23 auf mehreren, das Zylinderrohr urschließenden Translationselementen auf dem Zylinderrohr gelagert ist, um auch hier eine Gleitreibung zwischen dem Zylinderrohr und dem Mitnehmerschlitten 23 zu vermeiden. Als bevorzugte Ausführungsform bieten sich dafür im Bereich der größten positiven Abweichung des Zylinderrohres vom kreisrunden Querschnitt kugellagerpaare 24; 24' und 26; 26' an, deren einzelne Kugellager jeweils auf gleicher Höhe und mit einem Abstand zueinander gelagert sind und von denen jeweils ein Kugellager 24 und 26 vor und jeweils ein Kugellager 24' und 26' hinter der als beulenartige Erweiterung ausgebildeten örtlichen Verformung 2 des Zylinderrohres angeordnet ist. Im Bereich der größten negativen Abweichung des Zylinderrohres vom kreisrunden Querschnitt bieten sich dagegen Einzelkugellager 25; 27 als geeignetste Realisierungsform an, wobei alle Kugellager zur optimalen Anpassung an das Zylinderrohr entsprechend konkave Urfangsflächen aufweisen. Natürlich sind auch hier an gleicher Stelle in gleicher Form angeordnete Rollen oder kugeln od. dgl. als Translationselemente denkbar. Besonders vorteilhaft ist es, wie im vorliegenden Fall, die kugellagerpaare 24; 24' und 26; 26' jeweils um 180° des Vollkreises von 360° versetzt zueinander unterhalb der Zuganker 5 und 7 sowie die Einzelkugellager 25 und 27 ebenfalls um 180° versetzt zueinander unterhalb der Zuganker 6 und 8 anzuordnen. Zusammenwirkend mit den Lagerelementen 21; 22 innerhalb der Längsschlitze 19; 20 im Mittelteil 18 des Antriebskolbens 9 wird durch die Translationselemente somit eine nahezu verlustfreie Kraftübertragung auf den Mitnehmerschlitten 23 gewährleistet sowie ein Verklemmen des Mitnehmerschlittens 23 während der Schlittenbewegungen vermieden.
In Fig. 1 ist schließlich noch zu sehen, daß in den Stirnflächen 12; 13 der Kolbenenden 10; 11 des Antriebskolbens 9 jeweils ein Rückschlagventil 14 angeordnet ist, über welche der Raum zwischen den Kolbenenden 10; 11 mit Druckmedium gefüllt werden kann. Dadurch wird einerseits eine gute Schmierung der friktionsreduzierenden Lagerelemente 21; 22 am Mittelteil 18 des Antriebskolbens 9 sowie andererseits eine weitere Stabilisierung des Zylinderrohres des Druckmittelzylinders und darüber hinaus die Möglichkeit der Realisierung einer Endlagendämpfung des Antriebskolbens 9 erreicht. Zum Abdichten des Antriebskolbens 9 gegenüber dem Zylinderrohr sind an den beiden Kolbenenden 10; 11 zusätzlich die in Fig. 1 angedeuteten, an sich bekannten Dichtmanschetten 15 befestigt.
Der erfindungsgemäße kolbenstangenlose Druckmittelzylinder kann mit beliebigen gasförmigen oder flüssigen Druckmitteln betrieben werden und ist sowohl in den Bereichen der Technik, in denen bisher herkömmliche Druckmittelzylinder mit Kolbenstangen verwendet wurden, als auch in allen bekannten Anwendungsbereichen kolbenstangenloser Arbeitszylinder einsetzbar.

## Patentansprüche

1. Kolbenstangenloser Druckmittelzylinder, bei welchem in einem endseitig sowie über den Umfang geschlossenen Hohlprofil (1) aus elastischem Material ein Antriebskolben (9) mit zwei dem Hohlprofil (1) entsprechenden Stirnflächen (12; 13) und einem dazwischen im Querschnitt von deren Profil abweichenden Mittelteil (18) durch den Druck eines Druckmittels in axialer Richtung verschiebbar geführt ist, wobei der Antriebskolben (9) über die durch sein Mittelteil (18) verursachte örtliche Verformung (2) des Hohlprofils (1) ständig mit einem auf dem Hohlprofil (1) angeordneten, ebenfalls in axialer Richtung längsverschieblichen Mitnehmerschlitten (23) formschlüssig in Wirkverbindung steht, dadurch **gekennzeichnet,** daß der Querschnitt des Mittelteils (18) des Antriebskolbens (9) die Form einer Ellipse aufweist, deren Umfangsmaß genau dem Maß des Innenumfangs des Hohlprofils (1) entspricht.

2. Druckmittelzylinder nah Anspruch 1, dadurch **gekennzeichnet**, daß das geschlossene Hohlprofil (1) als Zylinderrohr ausgebildet ist und der Antriebskolben (9) zwei zylindrische Kolbenenden (10; 11) aufweist, welche über axiale Kolbenzapfen (16; 17) gleicher Länge mit dessen Mittelteil (18) verbunden sind.

3. Druckmittelzylinder nach Anspruch 1 und 2, dadurch **gekennzeichnet**, daß das Zylinderrohr (1) stirnseitig durch jeweils mit einem Druckmittelanschluß (4) versehene Flansche (3) leckagefrei verschlossen ist, welche mittels an ihrem Umfang in gleichmäßigen Abständen befestigten, parallel zum Zylinderrohr verlaufenden Zugankern (5; 6; 7; 8) gegeneinander verspannt sind.

4. Druckmittelzylinder nach Anspruch 1 bis 3, dadurch **gekennzeichnet**, daß zumindest zwei der die Flansche (3) gegeneinander verspannenden Zuganker (5; 6; 7; 8), die um 180° des Vollkreises von 360° versetzt angeordnet sind, zugleich als Führungssäulen und als Verdrehsicherung des Mitnehmerschlittens (23) ausgebildet sind.

5. Druckmittelzylinder nach Anspruch 1 bis 4, dadurch **gekennzeichnet**, daß das Mittelteil (18) des Antriebskolbens (9) in den Bereichen der größten positiven Abweichung vom kreisrunden Querschnitt zusätzlich reibungsreduzierende Lagerelemente (21; 22) aufweist, beispielsweise innerhalb von axialen Längsschlitzen (19; 20) angeordnete Kugellager mit evolventenförmiger Umfangsfläche, welche die Umfangsfläche des Mittelteils (18) des Antriebskolbens (9) geringfügig überragend gelagert sind.

6. Druckmittelzylinder nach Anspruch 1 bis 5, dadurch **gekennzeichnet**, daß der einen rechteckigen Hohlquerschnitt aufweisende Mitnehmerschlitten (23) auf mehreren, das Zylinderrohr umschließenden Translationselementen auf dem Zylinderrohr gelagert ist, beispielsweise im Bereich der größten positiven Abweichung des Zylinderrohres vom kreisrunden Querschnitt auf Kugellagerpaaren (24; 24'; 26; 26') und im Bereich der größten negativen Abweichung des Zylinderrohres vom kreisrunden Querschnitt auf Einzelkugellagern (25; 27) mit jeweils konkaven Umfangsflächen.

7. Druckmittelzylinder nach Anspruch 1 bis 6, dadurch **gekennzeichnet**, daß in den Stirnflächen (12; 13) der Kolbenenden (10; 11) des Antriebskolbens (9) jeweils ein Rückschlagventil (14) angeordnet ist, über welche der Raum zwischen den Kolbenenden (10; 11) im Zylinderrohr mit Druckmedium füllbar ist.

## Claims

1. A pressure fluid cylinder without piston rod wherein, in a hollow section (1) made of flexible material and closed at the end side and over the periphery, a driving piston (9) having two end faces (12; 13), which correspond with the hollow section (1), and a centre part (18) arranged between these end faces and deviating from the cross section, is displaceably guided by the pressure of a pressure fluid in axial direction, wherein the driving piston (9) is constantly in a positive connection with a driving support (23), which is arranged on the hollow section (1) and also movable longitudinally in axial direction through the local deformation (2) of the hollow section (1) caused by its centre part (18), **in which** the cross section of the centre part (18) of the driving piston (9) is of elliptic shape and the peripheral dimension of the ellipse corresponds exactly with the dimension of the internal periphery of the hollow section (1).

2. The pressure fluid cylinder as claimed in claim 1 **in which** the closed hollow section (1) is designed as a cylindrical pipe and the driving piston (9) has two cylindrical piston ends (10; 11) which are connected with its centre part (18) via axial piston pins (16; 17) of the same length.

3. The pressure fluid cylinder as claimed in the claims 1 and 2 **in which** the cylindrical pipe (1) is closed leak-tightly at the front face by flanges (3), each provided with a pressure fluid socket (4), which are braced relative to each other by tie rods (5; 6; 7; 8) fastened to their periphery at even distances and arranged parallel to the cylindrical pipe.

4. The pressure fluid cylinder as claimed in the claims 1 to 3 **in which** at least two of the tie rods (5; 6; 7; 8) bracing the flanges (3) relative to each other and being staggered by 180° of the 360° full circle are designed to act as guiding columns and a protection against torsion for the driving support (23).

5. The pressure fluid cylinder as claimed in the claims 1 to 4 **in which** the centre part (18) of the driving piston (9) has additional friction-reducing bearing elements (21; 22) in the range of the greatest positive deviation from the circular cross section, e.g. ball bearings arranged in axial longitudinal slots (19; 20) and having an involute-shaped circumferential surface, wherein the bearings are supported so that they project, to a low extent, over the circumferential surface of the centre part (18) of the driving piston (9).

6. The pressure fluid cylinder as claimed in the claims 1 to 5 **in which** the driving support (23) having a rectangular hollow cross section is supported on the cylindrical pipe by several translation elements surrounding the cylindrical pipe, e.g. supported by pairs of ball bearings (24; 24'; 26; 26') in the range of the greatest positive deviation of the cylindrical pipe from the circular cross section and by single ball bearings (25; 27), each having concave circumferential surfaces, in the range of the greatest negative deviation of the cylindrical pipe from the circular cross section.

7. The pressure fluid cylinder as claimed in the claims 1 to 6 **in which** one non-return valve (14) each is arranged in the end faces (12; 13) of the piston ends (10; 11) of the driving piston (9), wherein the non-return valves can be used to fill the pressure fluid into the space between the piston ends (10; 11) in the cylindrical pipe.

## Revendications

1. Vérin de fluide hydraulique sans tige, dans lequel, à l'intérieur d'un profil creux (1) en matière élastique fermé aux extrémités et sur la circonférence, à piston de commande (9) doté de deux surfaces frontales (12; 13) correspondantes au profil creux (1) et d'une partie médiane (18) située entre elles de section différente du profil de celles-ci peut être déplacé dans le sens axial par la pression d'un fluide hydraulique, le piston de commande (9) étant, dû à la déformation locale (2) du profil creux (1) par sa partie médiane (18), constamment en liaison active par engagement positif avec un curseur d'entraînement (23) disposé sur le profil creux (1) et également déplaçable longitudinalement, **caractérisé** par le fait que la partie médiane (18) du piston de commande (9) possède de section transversale elliptique dont la dimension circonférentielle correspond exactement à la dimension de la circonférence intérieure du profil creux (1).

2. Vérin de fluide hydraulique selon revendication 1, **caractérisé** par le fait, que le profil creux (1) enfermé a la forme d'un tube cylindrique et que le piston de commande (9) est doté de deux extrémités de piston (10; 11), lesquelles sont reliées à la partie médiane (18) de celui-ci par des chevilles de piston axiales (16; 17) de longueurs égales.

3. Vérin de fluide hydraulique selon revendications 1 et 2, **caractérisé** par le fait, que le tube cylindrique (1) est fermé de manière étanche aux deux extrémités frontales chacune par une bride (3) pourvue d'un raccord de liquide hydraulique (4), lesquelles brides (3) sont fixées l'une par rapport à l'autre à intervalle régulier par des tirants (5; 6; 7; 8) disposés parallèlement au tube cylindrique (1).

4. Vérin de fluide hydraulique selon revendications 1 à 3, **caractérisé** par le fait, qu'au moins 2 des 4 tirants (5; 6; 7; 8) qui fixent les brides (3) entre elles et qui sont espacés entre eux deux de 180° du cercle complet de 360° servent en même temps de colonnes de guidage et de sécurité de torsion du curseur d'entraînement (23).

5. Vérin de fluide hydraulique selon revendications 1 à 4, **caractérisé** par le fait, que la partie médiane (18) du piston de commande (9) dans les domaines de la plus grande différence positive par rapport à la section circulaire porte de plus des éléments de support (21; 22) pour réduire la friction, par exemple des roulements à surface circonférentielle en forme de développante situés à l'intérieur de fentes axiales longitudinales (19; 20), lesquels ne dépassent que de très peu la surface circonférentielle de la partie médiane (18) du piston de commande (9).

6. Vérin de fluide hydraulique selon revendications 1 à 5, **caractérisé** par le fait, que le curseur d'entraînement (23) comprenant une section rectangulaire creuse est logé sur le tube cylindrique (1) sur plusieurs éléments de translation entourant celui-ci, par exemple dans le domaine du plus grand écart positif du tube cylindrique (1) par rapport à la section circulaire sur des paires de roulement (24; 24'; 26; 26') et dans le domaine du plus grand écart négatif par rapport à la section circulaire sur des roulements uniques (25; 27), ayant chacun des surfaces circonférentielles concaves.

7. Vérin de fluide hydraulique selon revendications 1 à 6, **caractérisé** par le fait, que dans les surfaces frontales (12, 13) de chacune des extrémités (10; 11) du piston de commande (9) est disposé un clapet de non-retour (14), au-dessus desquels clapets (14) l'espace situé entre les extrémités de piston (10; 11) dans le tube cylindrique (1) peut être rempli de fluide hydraulique.
